# EUROPÄISCHE PATENTSCHRIFT

(11) **EP 2 747 205 B1**
(45) Veröffentlichungstag und Bekanntmachung des Hinweises auf die Patenterteilung: **14.04.2021**
(21) Anmeldenummer: 12306605.2
(22) Anmeldetag: 18.12.2012
(51) Int. Cl.: H01R 43/02, H01R 43/048, H01R 4/18, H01R 4/62

(54) **Verfahren zum elektrisch leitenden Verbinden eines Litzenleiters mit einem Kontaktelement**
Method for the electrically conductive connection of a stranded conductor with a contact element
Procédé de liaison électrique conductrice d'un conducteur torsadé avec un élément de contact

(43) Veröffentlichungstag der Anmeldung: 25.06.2014
(73) Patentinhaber: Nexans, 92400 Courbevoie (FR); Bayerische Motoren Werke Aktiengesellschaft, 80809 München (DE)
(72) Erfinder: Dr. Steinberg, Helmut, 92721 Störnstein (DE); Dr. Mayer, Udo, 92637 Weiden (DE); Denteler, Johannes, 85368 Moosburg (DE); Fleischer, Sunhilde, 86931 Prittriching (DE)
(74) Vertreter: Ipsilon

(56) Entgegenhaltungen:
- EP-A1- 2 001 085
- DE-A1- 2 250 836
- DE-A1-102010 039 649
- JP-A- 2011 060 778
- JP-A- 2011 165 618
- US-A- 3 717 842

## Beschreibung

Die Erfindung bezieht sich auf ein Verfahren zum elektrisch leitenden Verbinden eines Litzenleiters mit einem elektrischen Kontaktelement.

Ein solches Verfahren geht aus der EP 2 001 085 B1 hervor.

Aluminium enthaltende Leiter werden als Ersatz für Kupferleiter immer öfter eingesetzt, beispielsweise in der Automobil- und Flugzeugtechnik. Die darin verwendeten, Aluminium enthaltenden Leiter bestehen entweder aus Aluminium oder aus einer Aluminiumlegierung. Ein wesentlicher Vorteil von derartigen elektrischen Leitern ist ihr gegenüber Kupfer geringeres Gewicht. Die geringere elektrische Leitfähigkeit des Aluminiums gegenüber Kupfer ist für die meisten Anwendungen hingegen von untergeordneter Bedeutung. Ein Nachteil dieser Leiter ist die Tatsache, daß Aluminium mit Sauerstoff reagiert, wodurch elektrisch isolierende Oxidschichten gebildet werden, welche die Drähte eines entsprechenden Leiters umgeben.

In der US 3,717,842 A ist ein Verfahren beschrieben, mit welchem ein metallisches Kontaktelement an einen aus Aluminiumdrähten bestehenden Litzenleiter angecrimpt wird. Das Kontaktelement hat an seinem einen Ende Teile, welche um den Litzenleiter herumgecrimpt werden. An seinem anderen Ende ist das Kontaktelement so gebogen, daß es auf einen anderen elektrischen Kontakt aufgesteckt werden kann. Die Crimpverbindung wird zusätzlich mit Ultraschall beaufschlagt, wodurch die elektrische Verbindung zwischen Leiter und Kontaktelement verbessert wird und Oxidschichten, welche die Aluminiumdrähte gegebenenfalls umgeben, aufgebrochen werden.

Aus der eingangs erwähnten EP 2 001 085 B1 ist ein Verfahren zur Herstellung einer elektrisch leitenden Verbindung zwischen einem Aluminium enthaltenden elektrischen Litzenleiter und einem Kontaktteil eines elektrischen bzw. elektronischen Geräts bekannt. An dem von seiner Isolierung befreiten Ende des Leiters wird ein Kontaktelement durch Crimpen elektrisch leitend befestigt. Das Kontaktelement wird danach mit dem Kontaktteil des Geräts verbunden. Beim Crimpen des Kontaktelements werden die Oxidschichten des Litzenleiters durchbrochen, so daß sich eine elektrisch leitende Verbindung zwischen Kontaktelement und Leiter ergibt. Diese Verbindung hat sich in der Praxis bewährt. Sie kann aber in ungünstigen Fällen bei größeren Erschütterungen beeinträchtigt werden, wie sie beispielsweise beim Betrieb eines Kraftfahrzeugs auftreten.

Der Erfindung liegt die Aufgabe zugrunde, das eingangs geschilderte Verfahren so weiterzubilden, daß die Kontaktstelle zwischen dem Leiter und dem Kontaktelement wirksam gegen Erschütterungen geschützt ist.

Diese Aufgabe wird mit einem Verfahren mit den Merkmalen des Patentanspruchs 1 gelöst.

Bei diesem Verfahren sind die elektrisch leitende Verbindung zwischen dem Kontaktelement und dem Leiter sowie die mechanische Entlastung der Kontaktstelle voneinander getrennt, allerdings unter Einsatz eines einstückigen Bauteils. Die elektrisch leitende Verbindung wird, beispielsweise durch Ultraschallschweißung, so hergestellt, daß gegebenenfalls vorhandene Oxidschichten aufgebrochen werden, so daß das elektrisch leitende Material des Leiters direkt mit dem Kontaktelement verbunden wird. Oxidschichten, die sich nach Fertigstellung der Kontaktstelle gegebenenfalls bilden, bleiben ohne Einfluß. Die mechanische Entlastung der Kontaktstelle wird durch das gecrimpte Halteteil erreicht, welches den Leiter in unmittelbarer Nähe der Kontaktstelle ausreichend fest umgibt, so daß weder Biegebelastungen noch Zugbelastungen und insbesondere auch gröbere Erschütterungen sich auch auf Dauer nicht auf die Kontaktstelle auswirken können. Dabei ist von Bedeutung, daß das Halteteil nur der mechanisch stabilen Festlegung des Leiters dient, während die elektrische Verbindung direkt zwischen dem Leiter und dem Kontaktelement hergestellt wird.

Das Verfahren nach der Erfindung wird anhand der Zeichnungen in einem Ausführungsbeispiel erläutert.

Es zeigen:
Fig. 1 in schematischer Darstellung ein bei dem Verfahren nach der Erfindung einsetzbares Kontaktelement.
Fig. 2 das Ende eines elektrischen Leiters.
Fig. 3 und 4 zwei unterschiedliche Ansichten einer Verbindungsstelle zwischen einem Leiter und dem Kontaktelement nach Fig. 1.

Das in Fig. 1 schematisch dargestellte Kontaktelement 1 besteht beispielsweise aus Kupfer. Es kann aber auch aus einem anderen elektrisch gut leitenden Metall bestehen. Das Kontaktelement 1 soll beispielsweise in Kraftfahrzeugen eingesetzt werden. Es wird im Montagefall mit elektrischen Kontaktteilen verbunden, die beispielsweise an einem Anlasser, einem Elektromotor oder anderen, elektrischen Strom führenden Geräten angebracht sind. Die Verbindung kann beispielsweise durch Aufstecken, Verschrauben oder Schweißen erfolgen. Das Kontaktelement 1 ist gemäß Fig. 1 ein flaches Bauteil mit einem etwa rechteckigen Querschnitt. Es kann aber auch eine andere geometrische Form haben. Einstückig mit dem Kontaktelement 1 ist ein für einen Crimpvorgang geeignetes Halteteil 2 verbunden.

Ein mit dem Kontaktelement 1 sowohl elektrisch als auch mechanisch zu verbindender elektrischer Leiter ist gemäß Fig. 2 ein Litzenleiter 3 - im folgenden kurz "Leiter 3" genannt -, der aus einer Vielzahl von zu einer Einheit zusammengefaßten Drähten 4 besteht. Die Drähte 4 können beispielsweise miteinander verseilt sein. Sie bestehen im vorliegenden Fall aus Aluminium oder einer Aluminiumlegierung. Der durch den Aufbau als Litzenleiter gut biegbare Leiter 3 ist von einer Isolierung 5 umgeben, die zur Durchführung des Verfahrens nach der Erfindung vom Ende des Leiters 3 entfernt ist. Zum elektrisch leitenden Verbinden des Leiters 3 mit dem Kontaktelement 1 wird eine Anordnung eingesetzt, die sicherstellt, daß Oxidschichten aufgebrochen werden, welche die einzelnen Drähte 4 des Leiters 3 umgeben. Dadurch ist erreicht, daß das elektrisch leitende Material des Leiters 3 bzw. der Drähte 4 desselben nach Abschluß des Verfahrens mit dem Kontaktelement 1 elektrisch leitend verbunden ist. Eine solche Anordnung ist in bevorzugter Ausführungsform eine Ultraschallschweißanlage. Es könnte aber auch beispielsweise eine Elektro-Schweißanlage eingesetzt werden, deren Stromstärke zur Zerstörung der Oxidschichten hoch genug ist oder die mit einer mechanischen Anlage gekoppelt ist, durch welche die erwähnten Oxidschichten aufgebrochen werden.

Das Verfahren nach der Erfindung wird beispielsweise wie folgt durchgeführt:
Der gemäß Fig. 2 vorbereitete Leiter 3 wird mit seinem Ende auf das Kontaktelement 1 aufgelegt. Die entsprechende Position kann durch das Halteteil 2 mechanisch stabilisiert werden, welches um den Leiter 3 herumgecrimpt wird. Danach werden der Leiter 3 bzw. die Drähte 4 auf das Kontaktelement 1 aufgelegt und mittels einer Ultraschallschweißanlage elektrisch leitend mit demselben verschweißt. Es ergibt sich bei der dargestellten geometrischen Form des Kontaktelements 1 als flaches Bauteil eine etwa rechteckige, in Fig. 4 gestrichelt umrandete Kontaktstelle 6. Die dem Leiter 3 zugewandte Oberfläche der Sonotrode der Ultraschallschweißanlage wird zweckmäßig stets in ihrer geometrischen Form so angepaßt, daß sie den Leiter 3 vollständig abdeckt. Das gilt insbesondere auch dann, wenn das Kontaktelement 1 nicht als flaches Bauteil entsprechend Fig. 1 bis 3 ausgeführt ist, sondern eine andere geometrische Form hat.

In einer anderen Ausführungsform des Verfahrens kann der Leiter 3 - so wie beschrieben - zunächst ohne Betätigung des Halteteils 2 mit dem Kontaktelement 1 verbunden werden. Das Halteteil 2 wird dann nach Fertigstellung der elektrisch leitenden Verbindung zwischen Leiter 3 und Kontaktelement 1 zur mechanischen Entlastung der Kontaktstelle 6 um den Leiter 3 herumgecrimpt.

## Patentansprüche

1. Verfahren zum elektrisch leitenden Verbinden eines von einer Isolierung (5) umgebenen Litzenleiters (3), der eine Vielzahl von Aluminium enthaltenden Drähten aufweist, mit einem elektrischen Kontaktelement (1), wobei das als flaches Bauteil mit einem etwa rechteckigen Querschnitt ausgebildete Kontaktelement (1) eine etwa rechteckige Kontaktstelle (6) zur elektrisch leitenden Verbindung zwischen dem Kontaktelement und dem Litzenleiter (3) sowie ein einstückig mit dem Kontaktelement (1) verbundenes mechanisches Halteteil (2) zur mechanischen Entlastung der Kontaktstelle aufweist, wobei die Kontaktstelle (6) und das Halteteil (2) auf dem einstückigen Bauteil voneinander getrennt sind, wobei der abisolierte Litzenleiter mit seinem Ende auf das Kontaktelement (1) aufgelegt wird, wobei der Litzenleiter (3) an seinem Ende unter Zerstörung der Oxidschichten der Drähte (4) an der auf dem Kontaktelement (1) befindlichen Kontaktstelle (6) elektrisch leitend an das Kontaktelement angeschlossen wird und wobei das einstückig mit dem Kontaktelement (1) verbundene Halteteil (2) um den abisolierten Litzenleiter (3) herumgecrimpt wird.

2. Verfahren nach Anspruch 1, **dadurch gekennzeichnet, dass** zuerst der Litzenleiter (3) und das Kontaktelement (1) an der Kontaktstelle (6) elektrisch leitend miteinander verbunden werden und danach das Halteteil (2) um den Litzenleiter (3) herumgecrimpt wird.

3. Verfahren nach Anspruch 1, **dadurch gekennzeichnet, dass** zuerst das Halteteil (2) um den Litzenleiter (3) herumgecrimpt und der Litzenleiter (3) danach an der Kontaktstelle (6) elektrisch leitend mit dem Kontaktelement (1) verbunden wird.

4. Verfahren nach einem der Ansprüche 1 bis 3, **dadurch gekennzeichnet, dass** der Litzenleiter (3) und das Kontaktelement (1) an der Kontaktstelle (6) mittels einer Ultraschallschweißanlage elektrisch leitend miteinander verbunden werden.

## Claims

1. A method for the electrically conductive connection of a stranded conductor (3) surrounded by an insulation (5), which has a plurality of wires containing aluminum, having an electrical contact element (1), wherein the contact element (1) designed as a flat component with an approximately rectangular cross section has an approximately rectangular contact point (6) for the electrically conductive connection between the contact element and the stranded conductor (3) and a mechanical holding part (2) integrally connected to the contact element (1) for the mechanical relief of the contact point, wherein the contact point (6) and the holding part (2) are separated from one another on the one-piece component, wherein the stripped stranded conductor is placed with its end on the contact element (1), wherein the stranded conductor (3) is connected electrically conductively to the contact element at its end under destruction of the oxide layers of the wires (4) at the contact point (6) located on the contact element (1) and wherein the holding part (2) integrally connected to the contact element (1) is crimped around the stripped stranded conductor (3).

2. The method according to claim 1, **characterized in that** first the stranded conductor (3) and the contact element (1) are electrically conductively connected to each other at the contact point (6) and then the holding part (2) is crimped around the stranded conductor (3).

3. The method according to claim 1, **characterized in that** first the holding part (2) is crimped around the stranded conductor (3) and the stranded conductor (3) is then electrically conductively connected to the contact element (1) at the contact point (6).

4. The method according to claims 1 to 3, **characterized in that** the stranded conductor (3) and the contact element (1) are electrically conductively connected to one another at the contact point (6) by means of an ultrasonic welding system.

## Revendications

1. Procédé de raccordement électriquement conducteur d'un conducteur toronné (3), entouré d'une isolation (5), lequel comporte une multiplicité de fils contenant de l'aluminium, à un élément de contact (1) électrique, l'élément de contact (1) constitué en tant que composant plat avec une section transversale à peu près rectangulaire comportant un emplacement de contact (6) à peu près rectangulaire pour la connexion électriquement conductrice entre l'élément de contact et le conducteur toronné (3), ainsi qu'une pièce de retenue (2) mécanique raccordée d'une seule pièce à l'élément de contact (1) pour le délestage mécanique de l'élément de contact, l'emplacement de contact (6) et la pièce de retenue (2) étant séparés l'un de l'autre sur le composant d'une seule pièce, le conducteur toronné dénudé étant, avec son extrémité, placé sur l'élément de contact (1), le conducteur toronné (3) étant, à son extrémité, connecté de façon électriquement conductrice à l'élément de contact, avec destruction des couches d'oxyde des fils (4) au niveau de l'emplacement de contact (6) situé sur l'élément de contact (1), et la pièce de retenue (2) connectée d'une seule pièce à l'élément de contact (1) étant sertie tout autour du conducteur toronné (3) dénudé.

2. Procédé selon la revendication 1, **caractérisé en ce que** d'abord le conducteur toronné (3) et l'élément de contact (1) sont raccordés l'un à l'autre de façon électriquement conductrice au niveau de l'emplacement de contact (6), et ensuite la pièce de retenue (2) est sertie tout autour du conducteur toronné (3).

3. Procédé selon la revendication 1, **caractérisé en ce que** d'abord la pièce de retenue (2) est sertie tout autour du conducteur toronné (3), et le conducteur toronné (3) est ensuite raccordé de façon électriquement conductrice à l'élément de contact (1) au niveau de l'emplacement de contact (6).

4. Procédé selon l'une des revendications 1 à 3, **caractérisé en ce que** le conducteur toronné (3) et l'élément de contact (1) sont raccordés l'un à l'autre de façon électriquement conductrice au niveau de l'emplacement de contact (6) au moyen d'une installation de soudage par ultrasons.
